# EUROPÄISCHE PATENTSCHRIFT

(11) **EP 1 360 924 B1**
(45) Veröffentlichungstag und Bekanntmachung des Hinweises auf die Patenterteilung: **08.08.2007**
(21) Anmeldenummer: 03014976.9
(22) Anmeldetag: 03.03.2000
(51) Int. Cl.: A47L 13/22

(54) **Rucksack-Auftragegerät**
Applicator device for carrying on the back
Dispositif applicateur se transportant sur le dos

(30) Priorität: 12.03.1999 DE 19911131
(43) Veröffentlichungstag der Anmeldung: 12.11.2003
(62) Teilanmeldung aus: 00912541.0
(73) Patentinhaber: ECOLAB INC., St. Paul, MN 55102-1390 (US)
(72) Erfinder: Fernschild, Hans-Leo, 41352 Korschenbroich (DE); Faubel, Heiko, 42929 Wermelskirchen (DE); Rogmann, Karl-Heinz, 40880 Ratingen (DE); Scheuvens, Ulrike, 40699 Erkrath (DE)
(74) Vertreter: Gesthuysen, von Rohr & Eggert

(56) Entgegenhaltungen:
- DE-A- 3 905 760
- DE-A- 19 707 467
- FR-A- 2 639 818
- GB-A- 2 178 303
- US-A- 2 083 039
- US-A- 4 152 084
- US-A- 4 848 660
- US-A- 4 971 471

## Beschreibung

Die Erfindung betrifft eine Vorrichtung zum Auftragen eines fließfähigen Mediums auf eine Fläche gemäß dem Oberbegriff von Anspruch 1.

Traditionell wird bei Reinigungs- und Pflegemaßnahmen ein Reinigungs-, Desinfektions- oder Pflegemittel aus einem entsprechenden Produktgebinde direkt auf eine bevorzugt glatte, ebene oder leicht geneigte Fläche, beispielsweise den Boden eines Raumes, geschüttet. Das Mittel kann aber auch in einem Behälter verdünnt und dann als verdünnter Anwendungslösung auf den Boden geschüttet werden. Zum Aufschütten des Mittels muß sich eine Arbeitskraft in ständigem Wechsel tief beugen und den Oberkörper stark nach vorne neigen und gleichzeitig seitlich drehen, um das Produkt gleichmäßig zu verteilen. Häufig wird die Arbeit auch von zwei Personen durchgeführt, von denen eine das Mittel auf den jeweils zu bearbeitenden Bereich aufschüttet und die andere das Mittel verteilt. In jedem Fall erfolgt ein ständiger, zeitaufwendiger und ermüdender Wechsel zwischen verschiedenen Arbeitsvorgängen.

Reinigungs-, Desinfektions- oder Pflegemittel, die fließfähig, insbesondere dünnflüssig sind, werden im folgenden auch generalisierend als fließfähiges Medium bezeichnet.

Das zuvor erläuterte traditionelle Verfahren ist bereits durch eine Vorrichtung verbessert worden (DE-A-3 905 760), bei der der Behälter für das Medium am Stiel eines Wisch- oder Auftragegerätes angebracht ist. Damit läßt sich zwar etwas komfortabler arbeiten, jedoch ist die Handhabung des Wisch- oder Auftragegerätes erschwert, da die Anbringung des Behälters am Handhabungsstiel ungünstige und laufend sich ändernde Schwerpunktverhältnisse bedingt. Außerdem ist hier die Größe und die Form des Behälters eingeengt und das Wechseln und Nach- oder Wiederbefüllen des Behälters umständlich, so daß der Einsatz handelsüblicher Gebinde kaum möglich ist.

Die bekannte Vorrichtung, von der die Erfindung ausgeht (US-A-4 152 084), schafft bereits eine umfassendere Arbeitsmöglichkeit beim Auftragen eines fließfähigen Mediums, weil der das fließfähige Medium enthaltende Behälter auf dem Rücken der Bedienungsperson mitgeführt wird. Diese Anordnung des Behälters führt dazu, daß die Arbeiten der Bedienungsperson beim Auftragen nicht behindert werden und dadurch auch größere Flächen von einer Bedienungsperson kontinuierlich bearbeitet werden können.

Bei der bekannten Vorrichtung ist vorgesehen, daß das fließfähige Medium in dem Behälter unter Druck gesetzt und über eine zu diesem Zweck nach oben über den Kopf des Behälters hinaus verlegte Leitung zum Wisch- oder Auflragegerät abgeleitet wird. Zwischen dem Stiel des Wisch- oder Auftragegerätes einerseits und der Leitung andererseits befindet sich hier ein Schlauchadapter mit einer Absperreinrichtung und einem Schraubverschluß. Ein manuell betätigbares Ventil läßt sich zur Fortleitung des fließfähigen Mediums vom Behälter zum Austritt am Wisch- oder Auftragegerät öffnen oder zum Verhindern eines Nachlaufens schließen.

Bei dieser Vorrichtung werden die Durchflußmenge und die Fließgeschwindigkeit des fließfähigen Mediums durch den im Behälter aufgebauten Druck beeinflußt und beim Druckabbau im Behälter reduziert. Ein längeres kontinuierliches und gleichmäßiges, ansatzfreies Arbeiten ist somit auch mit dieser Vorrichtung nicht möglich. Die Bedienungsperson muß ihre Arbeitsweise vielmehr dem Druckverlauf im Behälter anpassen.

Eine weitere bekannte Vorrichtung (US-A-4 971 471) zum Auftragen eines fließfähigen Mediums hat einen in einer Rücktrageeinrichtung getragenen Behälter und ein an einem Stiel angebrachtes Wisch- und Auftragsgerät. Von einem Bodenauslaß des Behälters führt eine Leitung zu einem Austritt an dem Wisch- oder Auftragegerät. Diese Leitung verläuft im Inneren des Stiels. In der Leitung befindet sich ein als Schlauchklemme ausgebildetes Dosierventil zur Durchflußregulierung. Dieses kann auch die schwerkraftbedingte Fortleitung des Mediums vom Behälter zum Wisch- oder Auftragegerät gänzlich absperren.

Der Erfindung liegt nun das technische Problem zugrunde,die den Ausgangspunkt für die Lehre bildende Vorrichtung so weiter zu entwickeln, daß auf einfache und kostengünstige Weise von einer Bedienungsperson möglichst große Flächen kontinuierlich und gleichmäßig bearbeitet werden können.

Das zuvor aufgezeigte Problem ist bei einer Vorrichtung mit den Merkmalen des Oberbegriffs von Anspruch 1 durch die Merkmale des kennzeichnenden Teils von Anspruch 1 gelöst.

Es ist von Vorteil, daß der Behälter in einfacher Weise nach- oder wiederbefüllt werden kann, ohne daß dazu der Schlauchadapter von der Austrittsöffnung entfernt werden müßte. Ferner ist es in vorteilhafter Weise möglich, bei Beendigung eines Bearbeitungsabschnittes den Rest des nicht verbrauchten Mediums im Behälter zu belassen, wenn die Austrittsöffnung nach Entfernen des Schlauchadapters durch einen Verschlußdeckel verschlossen wird.

Bei der vorgeschlagenen Vorrichtung können zwei verschiedene Behältertypen benutzt werden. Dazu weisen einmal in einer speziellen Ausführungsform die Behälter Kupplungselemente auf, die auf die Schnellkupplungseinrichtung der Montageplatte abgestimmt sind. In einer anderen Ausführungsform sind die auf die Schnellkupplungseinrichtung der Montageplatte abgestimmten Kupplungselemente an einer Gebindeaufnahme vorgesehen. In dieser Gebindeaufnahme können handelsübliche Produktgebinde eingesetzt und somit mit Hilfe der Gebindeaufnahme auf dem Rücken der Bedienungsperson mitgeführt werden. Weist der Behälter die Kupplungselemente auf, so ist dieser als Universalbehälter geeignet, in den die entsprechenden Medien aus den handelsüblichen Produktgebinden eingefüllt werden.

Besonders vorteilhaft ist eine Ausführungsform, bei der der Schlauchadapter ein auf den Anschlußstutzen der Austrittsöffnung abgestimmtes Verschlußsystem, beispielsweise einen Schraub- oder Bayonettverschluß aufweist. Zweckmäßig wird das Verschlußsystem so ausgeführt, daß es auf den Verschluß handelsüblicher Gebinde paßt, so daß derselbe Schlauchadapter sowohl auf die Austrittsöffnung des Universalbehälters als auch auf die Austrittsöffnung des Produktgebindes aufgesetzt werden kann. Vorteilhaft weist der Schlauchadapter ein Belüftungselement auf, so daß der Behälter keine separate Belüftungsvorrichtung zum Druckausgleich benötigt und der Behälter beim Ende des Bearbeitungsvorganges nach Entfernung des Schlauchadapters direkt in druckausgeglichenem Zustand wieder durch die Verschlußkappe verschlossen werden kann.

In einer vorteilhaften Ausführungsform weist der Universalbehälter eine Einfüllöffnung auf, die in Form und/oder Größe für die Einfüllung der Medien ohne Trichter oder ähnliches Mittel geeignet ist und die durch einen Verschlußdeckel verschließbar ist. Dadurch ist es möglich, das Medium nach Verbrauch der ursprünglich eingefüllten Menge nachzufüllen, ohne den Behälter wechseln zu müssen oder den Schlauchadapter beziehungsweise die Leitung zur Fortführung des Mediums zum Leitungsaustritt zu entfernen. Dadurch, daß Universalbehälter und Gebindeaufnahme beide gleichartige Kupplungselemente aufweisen, die auf die Schnellkupplungseinrichtung der Montageplatte abgestimmt sind, ist es überdies möglich, schnell und einfach den Universalbehälter gegen eine Gebindeaufnahme mit handelsüblichem Produktgebinde auszutauschen und umgekehrt.

In einer besonderen Ausführungsfonn weist der Universalbehälter eine Füllstandsmarkierung auf, die den Füllstand für ein Lösungsmittel, zum Beispiel Wasser, angibt, wobei die diesem Füllstand entsprechende Lösungsmittelmenge so zu bemessen ist, daß sie mit einer vorbestimmten Konzentratmenge, die eine für das jeweilige Medium vorgeschriebene und vorteilhafte Konzentration oder Verdünnung gewährleistet. Dadurch ist es möglich, daß die Bedienungsperson zum Beispiel für wasserlösliche Konzentrate nur die entsprechende Konzentratgrundmenge in einer Dosierpatrone oder einem sonstigen Dosierbehälter mitfuhren muß und dann an jedem im zu bearbeitenden Objekt vorhandenen Wasseranschluß eine neue Behälterfüllung in der gewünschten Konzentration zubereiten kann. Wenn die Nachfüllpatrone oder ein sonstiger Dosierbehälter einen speziellen Verschluß aufweisen, wird eine gesonderte Anschlußeinrichtung für diesen Verschluß zweckmäßigerweise im Verschlußdeckel der Einfüllöffnung vorgesehen.

Damit das Produkt oder Medium beim Ausfließen aus dem Leitungsaustritt nicht bei zu großer Fallhöhe spritzt oder sich bei zu geringem Abstand von der zu bearbeitenden Fläche mit dem Wisch- oder Auftragegerät überschneidet, ist die Austrittsöffnung in einem auf das Produkt oder Medium und dessen Konsistenz abgestimmten Abstand über der Fläche angeordnet.

Das Dosierventil zur Durchflußregulierung des Produkts ist zweckmäßig zwischen Schlauch- Schnellkupplung und dem Austritt der Leitung an oder bei dem Wisch- oder Auftragegerät angeordnet, damit nach Entfernen der Leitung beziehungsweise des Schlauchs vom Schlauchadapter die in der Leitung befindliche Menge noch in der gewünschten Durchflußrate aufgetragen werden kann. Dabei ist es vorteilhaft, wenn die Schlauch- Schnellkupplung einen Nachlaufschutz aufweist, der beispielsweise federbelastet oder durch eine Kugel oder sonstwie die Verbindung zum Behälter verschließt, so daß auch ohne Betätigung der Absperreinrichtung nach Entfernen des Schlauchs oder der Leitung kein Produkt mehr aus dem Behälter nachfließt.

Die vorgeschlagene Vorrichtung ermöglicht eine einfache und ergonomisch günstige Handhabung für eine breitgefächerte Anwendungspalette bei hoher Flächenleistung und geringem Verbrauch an Produkt. Produktverlust wird weitgehend vermieden, da handelsübliche Produktgebinde eingesetzt werden können und bei Gebindewechsel oder Reinigung der Vorrichtung nur geringe Produktreste (Entsorgung) anfallen, da Produktreste normalerweise im verschlossenen Gebinde bleiben können.

Die beschriebenen und weitere Vorteile werden anschaulich verdeutlicht bei der Beschreibung von Ausführungsbeispielen, die in beigefügter Zeichnung dargestellt sind. Darin zeigt
- Fig. 1: eine Bedienungsperson bei der Handhabung einer erfindungsgemäßen Vorrichtung;
- Fig. 2: eine Rückentragevorrichtung;
- Fig. 3: eine Gebindeaufnahme mit Kupplungselementen;
- Fig. 4: eine Rückentrageeinrichtung mit angekuppelter Gebindeaufnahme;
- Fig. 5: eine Rückentrageeinrichtung mit angekuppelter Gebindeaufnahme und darin eingesetztem Produktgebinde;
- Fig. 6: einen Schlauchadapter, der an der Austrittsöffnung des Behälters angeschlossen ist, gemäß dem Detail IV in Fig. 5;
- Fig. 7: einen Universalbehälter mit Kupplungselementen in perspektivischer Darstellung.

In Fig. 1 ist eine Bedienungsperson dargestellt, die eine erfindungsgemäße Vorrichtung betätigt. Dabei trägt sie in einer Rückentrageeinrichtung mit Trage- und Feststellgurten 8 eine daran angebrachte Montageplatte 9, auf der ein Behälter 1 angekuppelt ist. Deutlich ist am oberen Ende des Behälters 1 eine Einfüllöffnung 3 und am unteren Ende eine Austrittsöffnung 2 zu erkennen, an deren Anschlußstutzen ein Schlauchadapter 11 angeschlossen ist. Vom Schlauchadapter 1 führt eine Leitung/ Schlauch 6 zu einem am Handhabungsstiel 4 angebrachten Dosierventil 22, mit dem der Durchfluß des Produktes/ Mediums geregelt werden kann. Vom Dosierventil 22 läuft die Leitung 6 entlang des Stiels 4 bis zu einer oberhalb des Bodens angeordneten Austrittsöffnung 7. Am Stiel 4 ist ein Wisch- oder Auftragegerät 5 befestigt. Aus der Austrittsöffnung 7 tritt das Produkt aus und wird aus definierter Höhe nahe beim Wisch- oder Auftragegerät 5 auf den Boden aufgetragen und dann mit dem Wisch- oder Auftragegerät 5 verteilt.

In Fig. 2 ist eine Rückentrageeinrichtung dargestellt, die aus Trage- und Feststellgurten 8 und daran angebrachter Montageplatte 9 besteht, auf der ein Einhakelement 20 und ein Festklemmelement 21 befestigt sind, die die Schnellkupplungseinrichtung bilden. In Fig. 3 ist eine Gebindeaufnahme 16 mit daran angebrachtem Klammerelement 14 und Einsteckelement 15 dargestellt, die die Kupplungselemente bilden, mit denen die Gebindeaufnahme 16 auf der Montageplatte 9 angekoppelt wird.

In Fig. 4 ist eine Rückentrageeinrichtung mit Trage- und Feststellgurten 8 und daran angebrachter Montageplatte 9 und daran angekuppelter Gebindeaufnahme 16 dargestellt. Dabei ist das Einhakelement 20 derart in das Klammerelement 14 eingesteckt, daß es darin festgelegt ist. Das Einsteckelement 15 ist in die Festklemmelemente 21 eingesteckt, so daß die Gebindeaufnahme 16 fest auf der Montageplatte 9 angekoppelt ist. Die Gebindeaufnahme 16 weist in montierter Position am unteren Ende eine Einschnürung auf, durch die ein Produktgebinde/ Behälter 1 sicher gehalten wird, wie dies in Fig. 5 anschaulich dargestellt ist.

In Fig. 5 ist die bestückte Rückentrageeinrichtung mit in die Gebindeaufnahme 16 eingesetztem Produktgebinde/ Behälter 1 dargestellt, an dessen Austrittsöffnung ein Schlauchadapter 11 angeschlossen ist, dargestellt. Der Ausschnitt VI ist in Fig. 6 vergrößert dargestellt, wobei deutlich zu erkennen ist, daß ein Schlauchadapter 11 auf dem Anschlußstutzen der Austrittsöffnung 2 des Behälters 1 angeordnet ist. Der Schlauchadapter 11 weist eine Absperreinrichtung 12 und darunter eine Schlauch- Schnellkupplung 13 auf, womit ein Schlauch/ eine Leitung 6 am Behälter 1 schnell, einfach und sicher angeschlossen werden kann. Im Schlauchadapter 11 ist ein Belüftungselement 17 angeordnet, das mit einem außerhalb des Behälters 1 über dessen oberste Stelle geführten Rohr 18 verbunden ist, dessen oberes zur Atmosphäre offene Ende mit einem Einwegelement gegen Auslaufen gesichert ist.

In Fig. 7 ist ein Universalbehälter 1 in perspektivischer Ansicht von schräg unten dargestellt, so daß die Austrittsöffnung 2 mit dem Gewinde- Anschlußstutzen sowie die am gegenüberliegenden Ende angeordnete Einfüllöffnung 3 deutlich zu erkennen sind, die mit einem Verschlußdeckel verschlossen ist. Gut erkennbar sind auch die am Universalbehälter 1 befestigten Kupplungselemente, nämlich das Klammerelement 14 und das Einsteckelement 15. Diese sind in gleicher Weise ausgebildet, wie sie weiter oben schon für die Gebindeaufnahme 16 dargestellt und beschrieben wurden. Damit ist es möglich, sowohl den Universalbehälter 1 und alternativ das Produktgebinde 16 mit einem Handgriff an der Montageplatte 9 anzukuppeln und bei Bedarf den Universalbehälter gegen ein in einer Gebindeaufnahme 16 angeordnetes Produktgebinde/Behälter 1 auszutauschen und umgekehrt. Damit ist eine hohe Flexibilität in der Anwendung der Vorrichtung gegeben.

## Patentansprüche

1. Vorrichtung zum Auftragen eines fließfähigen Mediums auf eine Fläche mit einem oberhalb der Fläche anzuordnenden Behälter (1) für das Medium, der am unteren Ende eine Austrittsöffnung (2) mit einem Anschlußstutzen aufweist,
einer Rückentrageeinrichtung für den Behälter (1),
einem an einem Stiel (4) angebrachten Wisch- oder Auftragegerät (5) und
einer am Anschlußstutzen angeschlossenen absperrbaren Leitung (6) für die Fortleitung des Mediums vom Behälter (1) zu einem Austritt an oder bei dem Wisch- oder Auftragegerät (5),
wobei die Rückentrageeinrichtung mit Trage- und Feststellgurten (8) und einer daran angebrachten Montageplatte (9) für den Behälter (1) versehen ist,
**dadurch gekennzeichnet,**
**daß** der Behälter (1) belüftbar ist,
**daß** die Fortleitung des Mediums vom Behälter (1) schwerkraftbedingt erfolgt,
**daß** die Leitung (6) durchflußregelbar ausgeführt ist und
**daß** am Anschlußstutzen der Austrittsöffnung (2) des Behälters (1) ein Schlauchadapter (11) mit einer Absperreinrichtung (12) und einer SchlauchSchnellkupplung (13) mit einer Nachlaufschutzeinrichtung angeschlossen ist.

2. Vorrichtung nach Anspruch 1, **dadurch gekennzeichnet,**
**daß** zur Durchflußregulierung ein Dosierventil (22) zwischen der SchlauchSchnellkupplung (13) und dem Austritt (7) der Leitung (6) an oder bei dem Wisch- oder Auftragegerät (5) angeordnet ist.

3. Vorrichtung nach Anspruch 1 oder 2, **dadurch gekennzeichnet,**
**daß** die Montageplatte (9) eine Schnellkupplungseinrichtung für den Behälter (1) und der Behälter (1) auf die Schnellkupplungseinrichtung der Montageplatte abgestimmte Kupplungselemente (14, 15) aufweist.

4. Vorrichtung nach Anspruch 1 oder 2, **dadurch gekennzeichnet,**
**daß** die Montageplatte (9) eine Schnellkupplungseinrichtung aufweist und daß eine Gebindeaufnahme (16) vorgesehen ist, die auf die Schnellkupplungseinrichtung der Montageplatte (9) abgestimmte Kupplungselemente (14, 15) aufweist,

5. Vorrichtung nach einem der vorhergehenden Ansprüche, **dadurch gekennzeichnet,**
**daß** der Schlauchadapter (11) ein auf den Anschlußstutzen abgestimmtes Verschlußsystem, beispielsweise einen Schraubverschluß oder einen Bajonettverschluß aufweist.

6. Vorrichtung nach einem der vorhergehenden Ansprüche, **dadurch gekennzeichnet,**
**daß** der Schlauchadapter (11) ein Belüftungselement (17) aufweist, das mit einem außerhalb des Behälters (1) über dessen oberste Stelle geführten Rohr (18) verbunden ist, dessen oberes zur Atmosphäre offene Ende mit einem Einwegelement gegen Auslaufen gesichert ist.

7. Vorrichtung nach einem der vorhergehenden Ansprüche, **dadurch gekennzeichnet,**
**daß** der Behälter (1) am oberen Ende eine wiederverschließbare Einfüllöffnung (3) aufweist, wobei, vorzugsweise, die wiederverschließbare Einfüllöffnung (3) einen Verschlußdeckel (19) aufweist und die Form und/oder Größe der Einfüllöffnung (3) für die Einfüllung des fließfähigen Mediums ohne Trichter oder ähnliche Hilfsmittel geeignet ist.

8. Vorrichtung nach einem der vorhergehenden Ansprüche, **dadurch gekennzeichnet,**
**daß** die Schnellkupplungseinrichtung ein Einhakelement (20) und ein Festklemmelement (21) aufweist und daß die Kupplungselemente (14, 15) der Gebindeaufnahme (16) oder des Behälters (1) ein auf das Einhakelement (20) abgestimmtes Klammerelement (14) und auf die Festklemmelemente (21) abgestimmte Einsteckelemente (15) aufweisen.

9. Vorrichtung nach einem der vorhergehenden Ansprüche, **dadurch gekennzeichnet,**
**daß** der Behälter (1) eine Füllstandsmarkierung und eine gesonderte Anschlußeinrichtung für Nachfüllpatronen oder sonstige Dosierbehälter aufweist, wobei, vorzugsweise, die Anschlußeinrichtung im Verschlußdeckel (19) der Einfüllöffnung angeordnet ist.

10. Vorrichtung nach einem der vorhergehenden Ansprüche, **dadurch gekennzeichnet,**
**daß** der Austritt der Leitung (6) in einem vorbestimmten Abstand über der Fläche angeordnet ist.

## Claims

1. Apparatus for applying a flowable medium to a surface, comprising a container (1) for the medium, which container shall be disposed above the surface and at the lower end has a discharge opening (2) with a connecting socket, a back-carrying device for the container (1), a wiping or applicator tool (5) attached to a handle (4), and a closable line (6), connected to the connecting socket, for conducting the medium from the container (1) to an outlet on or by the wiping or applicator tool (5), wherein the back-carrying device is provided with carrying and fixing straps (8) and a mounting plate (9), attached thereto, for the container (1), **characterized in that** the container (1) is ventable, **in that** the medium is conducted from the container (1) by gravitational force, **in that** the line (6) is of flow-controllable design, and **in that** to the connecting socket of the discharge opening (2) of the container (1) there is connected a hose adapter (11) having a shut-off mechanism (12) and having a rapid-action hose coupling (13) with a drip-protection device.

2. Apparatus according to Claim 1, **characterized in that**, for the regulation of the flow, a metering valve (22) is disposed between the rapid-action hose coupling (13) and the outlet (7) of the line (6) on or by the wiping or applicator tool (5).

3. Apparatus according to Claim 1 or 2, **characterized in that** the mounting plate (9) has a rapid-action coupling device for the container (1) and the container (1) has coupling elements (14, 15) tailored to the rapid-action coupling device of the mounting plate.

4. Apparatus according to Claim 1 or 2, **characterized in that** the mounting plate (9) has a rapid-action coupling device and **in that** a drum holder (16) is provided, which has coupling elements (14, 15) tailored to the rapid-action coupling device of the mounting plate (9).

5. Apparatus according to one of the preceding claims, **characterized in that** the hose adapter (11) has a locking system tailored to the connecting socket, for example a screw fastening or a bayonet fastening.

6. Apparatus according to one of the preceding claims, **characterized in that** the hose adapter (11) has a ventilation element (17) connected to a pipe (18), which pipe is led outside the container (1) over the uppermost point thereof and the open end of which pipe, which is open to the atmosphere, is secured against leakage with a one-way element.

7. Apparatus according to one of the preceding claims, **characterized in that** the container (1), at the upper end, has a relockable filling opening (3), the reclosable filling opening (3) preferably having a locking cap (19) and the shape and/or size of the filling opening (3) being suitable for the filling of the flowable medium without a funnel or similar aid.

8. Apparatus according to one of the preceding claims, **characterized in that** the rapid-action coupling device has a hook-in element (20) and a clamping element (21), and **in that** the coupling elements (14, 15) of the drum holder (16) or of the container (1) have a clamp element (14) tailored to the hook-in element, (20) and plug-in elements (15) tailored to the clamping elements (21).

9. Apparatus according to one of the preceding claims, **characterized in that** the container (1) has a fill level marking and a separate connecting device for refill cartridges or other metering containers, the connecting device preferably being disposed in the locking cap (19) of the filling opening.

10. Apparatus according to one of the preceding claims, **characterized in that** the outlet of the line (6) is disposed at a predetermined distance above the surface.

## Revendications

1. Dispositif pour appliquer un produit apte à l'écoulement sur une surface comportant un récipient (1) destiné au produit à disposer au-dessus de la surface, lequel récipient présente à son extrémité inférieure une ouverture de sortie (2) avec un ajutage de raccordement, un dispositif de portage sur le dos destiné au récipient (1), un dispositif applicateur ou essuyeur (5) monté sur un manche (4) et une conduite (6) capable d'être fermée raccordée à l'ajutage de raccordement, destinée à conduire le produit depuis le récipient (1) jusqu'à une sortie sur ou à proximité du dispositif applicateur ou essuyeur (5), le dispositif de portage sur le dos étant pourvu de sangles de portage et de fixation (8) et d'une plaque de montage (9) destinée au récipient (1) installée sur lesdites sangles (8), **caractérisé en ce que** le récipient (1) peut être mis à l'air, le transport du produit depuis le récipient (1) a lieu par gravité, le débit de la conduite (6) peut être réglé et un adaptateur (11) pour tuyau flexible comportant un dispositif d'arrêt (12) et un raccord rapide (13) pour tuyau flexible avec un dispositif de protection contre l'écoulement ultérieur est raccordé à l'ajutage de raccordement de l'ouverture de sortie (2) du récipient (1).

2. Dispositif selon la revendication 1, **caractérisé en ce qu'**une soupape de dosage (22) destinée au réglage du débit est disposée entre le raccord rapide (13) pour tuyau flexible et la sortie (7) de la conduite (6) sur ou à proximité du dispositif applicateur ou essuyeur (5).

3. Dispositif selon la revendication 1 ou 2, **caractérisé en ce que** la plaque de montage (9) présente un dispositif d'accouplement rapide destiné au récipient (1) et le récipient (1) des éléments d'accouplement (14, 15) adaptés au dispositif d'accouplement rapide de la plaque de montage (9).

4. Dispositif selon la revendication 1 ou 2, **caractérisé en ce que** la plaque de montage (9) présente un dispositif d'accouplement rapide et **en ce qu'**un logement (16) pour fût est prévu, lequel logement (16) présente des éléments d'accouplement (14, 15) adaptés au dispositif d'accouplement rapide de la plaque de montage (9).

5. Dispositif selon l'une quelconque des revendications précédentes, **caractérisé en ce que** l'adaptateur (11) pour tuyau flexible présente un système de fermeture adapté à l'ajutage de raccordement, par exemple une fermeture à visser ou une fermeture à baïonnette.

6. Dispositif selon l'une quelconque des revendications précédentes, **caractérisé en ce que** l'adaptateur (11) pour tuyau flexible présente un élément d'aération (17), lequel est relié à un tube (18) conduisant à l'extérieur du récipient (1) au-dessus de son point le plus élevé, l'extrémité supérieure du tube ouverte par rapport à l'atmosphère étant protégée contre la sortie du produit au moyen d'un élément à une voie.

7. Dispositif selon l'une quelconque des revendications précédentes, **caractérisé en ce que** le récipient (1) présente à son extrémité supérieure une ouverture de remplissage (3) capable d'être refermée, l'ouverture de remplissage (3) capable d'être refermée présentant de préférence un couvercle de fermeture (19) et la forme et/ou la grandeur de l'ouverture de remplissage (3) convenant au versement du produit apte à l'écoulement, sans entonnoir ni moyen similaire.

8. Dispositif selon l'une quelconque des revendications précédentes, **caractérisé en ce que** le dispositif d'accouplement rapide présente un élément d'accrochage (20) et un élément de blocage (21) et **en ce que** les éléments d'accouplement (14, 15) du logement (16) pour fût ou du récipient (1) présentent un élément à griffe (14) adapté à l'élément d'accrochage (20) et des éléments d'emboîtement (15) adaptés aux éléments de blocage (21).

9. Dispositif selon l'une quelconque des revendications précédentes, **caractérisé en que** le récipient (1) présente un marquage de niveau de remplissage et un dispositif de raccordement séparé destiné à des cartouches de remplissage ultérieur ou autres récipients de dosage, le dispositif de raccordement étant disposé de préférence dans le couvercle de fermeture (19) de l'ouverture de remplissage (3).

10. Dispositif selon l'une quelconque des revendications précédentes, **caractérisé en ce que** la sortie de la conduite (6) est disposée à une distance prédéfinie au-dessus de la surface.
